# EUROPÄISCHE PATENTSCHRIFT

(11) **EP 0 902 931 B1**
(45) Veröffentlichungstag und Bekanntmachung des Hinweises auf die Patenterteilung: **12.01.2000**
(21) Anmeldenummer: 97918002.3
(22) Anmeldetag: 03.03.1997
(51) Int. Cl.: G07D 11/00

(54) **GELDAUSGABEAUTOMAT**
CASH DISPENSER
DISTRIBUTEUR AUTOMATIQUE DE BILLETS

(30) Priorität: 13.03.1996 DE 19609866
(43) Veröffentlichungstag der Anmeldung: 24.03.1999
(73) Patentinhaber: Siemens Nixdorf Informationssysteme AG, 33106 Paderborn (DE)
(72) Erfinder: WEIGEL, Peter, verstorben (DE); HOLLAND-LETZ, Guenter, D-33106 Paderborn (DE); KRAFFT, Manfred, D-33154 Salzkotten (DE); VOSS, Hans-Guenter, D-33098 Paderborn (DE)
(74) Vertreter: Epping, Wilhelm, Dr.-Ing.
(86) Internationale Anmeldenummer: DE9700387
(87) Internationale Veröffentlichungsnummer: WO9734263

(56) Entgegenhaltungen:
- EP-A- 0 207 706
- EP-A- 0 517 404
- EP-A- 0 547 308
- GB-A- 2 046 975
- GB-A- 2 119 993

## Beschreibung

Die Erfindung betrifft einen Geldausgabeautomaten nach dem Oberbegriff des Anspruchs 1.

Geldausgabeautomaten dieser Art sind beispielsweise aus der EP-B-0 024 704 bekannt. Bei solchen Geldausgabeautomaten unterscheidet man je nach ihrer Beschickungsrichtung zwischen Geräten, bei denen die Banknotenkassetten von der das Bedienungsfeld enthaltenden Vorderseite oder von der Rückseite des Geldausgabeautomaten her in den Tresor eingeschoben werden. Abgesehen davon, daß die bekannten Geldausgabeautomaten der oben genannten Art relativ groß und aufwendig sind, sind die für ihren Aufbau verwendeten Baugruppen in der Regel auch nur für eine Beschickungsart konstruiert und verwendbar. Dies erschwert die Anpassung der Geräte an Kundenwünsche hinsichtlich der Beschickungsrichtung und erhöht die Herstellungskosten.

Die DE-38 34 062 A1 beschreibt einen Geldausgabeautomaten mit Tresor, Vereinzelungsvorrichtung, Banknotenausgabefach mit Verschlußeinrichtung, Transporteinrichtung, Steuereinrichtung und Bedienfeld mit Betätigungselementen zur Betätigung der Steuereinrichtung, wobei das Ausgabefach oberhalb des Tresors angeordnet ist. Der Tresor besteht bei diesem Geldausgabeautomaten aus einem durch einen Deckel verschließbaren offenen Behälter mit zwei Lagereinheiten für Banknoten. Der Tresor kann zum Nachfüllen von Banknoten aus dem Geräteschrank herausgenommen werden. Nach dem Entfernen des Deckels und dem Einsetzen des Tresors in den Geräteschrank wird der Tresor angehoben, so daß die Vereinzelungsvorrichtungen in den offenen Behälter eintauchen und an die Lagerbereiche für die Banknoten herangeführt werden können.

In der GB-20 46 975 A ist ein Geldausgabeautomat gemäß dem Oberbegriff des Anspruchs 1 geoffenbart. Ein seitlich an den Banknotenkassetten vorbeiführender Verikaltransport mündet direkt in eine die Durchbrechung der Tresoroberseite durchsetzende Zwischentransportstrecke. Daraus ergibt sich eine stark außermittige Anordnung der Durchbrechung. Die Sammelstation ist als um eine horizontale Achse kippbare Ablageplatte ausgebildet, die sich über dem Tresor befindet. Nach dem Zusammentragen eines Banknotenbündels wird die Ablageplatte in Richtung eines Ausgabefachs gekippt, und die Banknoten gleiten nur in Folge der Schwerkrafteinwirkung in das Ausgabefach. Oberhalb des Tresors ist auch eine Weiche in dem Banknoten Transportweg angeordnet, die nicht für die Ausgabe bestimmte Banknoten in ein ebenfalls über dem Tresor befindliches Fach leitet.

Aus der GB-21 19 993 A ist ein Geldausgabeautomat bekannt, der in einem oberen Gehäuseteil, der sich oberhalb eines die Banknotenkassetten aufnehmenden unteren Gehäuseteils befindet, einen Sammeltransport mit einem Stapelrad hat, mit dessen Hilfe einzeln abgezogene Banknoten zu einem Bündel gesammelt werden können.

Der Erfindung liegt die Aufgabe zugrunde, einen Geldausgabeautomaten der eingangs genannten Art anzugeben, der raumsparend und preiswert in der Herstellung ist und bei dem mit einfachen Mitteln die Beschickungsrichtung verändert werden kann.

Diese Aufgabe wird erfindungsgemäß durch die Merkmale des Anspruchs 1 gelöst.

Dadurch, daß der zweite Transportabschnitt weitgehend außerhalb des Tresors verläuft, kann der Tresor insgesamt niedriger gemacht werden. Da der zweite Transportabschnitt mit oberhalb des Tresors angeordneten Teilen des Bedienungsfeldes verschachtelt werden kann, läßt sich dadurch auch die Gesamthöhe des Gerätes verringern. Dies ermöglicht die Ausbildung von Geldausgabeautomaten als Auftischgeräte.

Durch die einzige mittig in der Deckfläche des Tresors angeordnete Durchbrechung kann man aus einem Gerät, bei dem die Banknotenkassetten von der Frontseite her eingeschoben werden ohne wesentlichen Aufwand ein Gerät machen, bei dem die Kassetten von der Rückseite her eingeschoben werden, indem man den gesamten auch den zweiten Transportabschnitt umfassenden Aufbau des Gerätes relativ zum Tresor um 180° um die Hochachse dreht. Der zweite Transportabschnitt kann ohne wesentliche Änderung auch in dieser Stellung mit dem ersten Transportabschnitt an der Übergabestelle gekoppelt werden.

Der erste Transport abschnitt umfaßt vorzugsweise einen an die Vereinzelungseinrichtung anschließbaren, sich über die Höhe der Banknotenkassette erstreckenden Vertikaltransport, einen an diesen anschließenden Sammeltransport zum Sammeln der aus der Banknotenkassette einzeln abgezogenen Banknoten zu einem Bündel in einer Sammelstation und einen Bündeltransport, der sich von der Sammelstation bis zur Übergabestelle erstreckt. Der Sammeltransport und der Bündeltransport können so an einem in den Tresor einschiebbaren ersten Modul rahmen angeordnet werden, während die Vereinzelungseinrichtung und der Vertikaltransport an einem in den Tresor einschiebbaren zweiten Modul rahmen angeordnet sind. Durch Einbau weiterer Modulrahmen der zweiten Art kann das Gerät somit um weitere Banknotenkassetten ohne Konstruktive Änderungen der einzelnen Einrichtungen erweitert werden.

Der zweite Transportabschnitt umfaßt vorzugsweise eine sich durch die Durchbrechung erstreckende Zwischentransportstrecke und eine mindestens annähernd parallel zur Deckfläche des Tresors gerichtete Horizontaltransportstrecke.

Bei einer bevorzugten Ausführungsform des erfindungsgemäßen Geldausgabeautomaten umfaßt der Sammeltransport neben einem Stapelrad einen Doppelriementrieb, der sich von dem Vertikaltransport annähernd über die Höhe des Stapelrades erstreckt und an seinen oberen Ende eine Umlenkfläche hatderart, daß die Banknoten von dem Doppelriementrieb mindestens annähernd parallel zu einer horizontalen Tangente an das Stapelrad in dieses eingeführt werden. Bei ihrer Übergabe von dem Doppelriementrieb zu dem Stapelrad werden Banknoten also im wesentlichen horizontal, d.h. parallel zur Deckfläche des Tresors bewegt, sodaß oberhalb des Sammeltransportes kein weiterer Raum benötigt wird und dennoch sichergestellt wird, daß Banknoten, die das Stapelrad verfehlen, über dieses hinweg in die Sammelstation gelangen.

Eine raumsparende, technisch einfache und zuverlässige Ausbildung der Sammelstation wird dadurch erreicht, daß der Bündeltransport parallel zueinander angeordnete Transportelemente umfaßt, die mit Mitnehmern verbunden sind und zusammen mit diesen eine Ablage zum Sammeln der von dem Stapelrad abgegebenen Banknoten bilden, und daß den Transportelementen Andruckfinger zugeordnet sind, die zwischen einer Sammelstellung, in der sie die Ablage für die Bildung eines Banknotenbündels freigeben, und einer Andruckstellung verstellbar sind, in der sie parallel zu der Bewegungsbahn der Transportelemente gerichtet sind und das gebildete Banknotenbündel gegen die Transportelemente drücken. Vorzugsweise sind dabei obere und untere Andruckfinger vorgesehen, die jeweils um eine obere bzw. untere parallel zur Ablageebene gerichtete Schwenkachse gegenläufig verschwenkbar sind. Die Transportelemente können dabei von Transportriemen oder auch von Zahnstangen gebildet sein, welche über Antriebszahnräder verstellbar sind. Der Vorteil der Andruckfinger besteht darin, daß sie außer für die Schwenkbewegung keinen Antrieb benötigen und für ihre Stellbewegung wenig Platz benötigen, da sie beispielsweise in ihrer den Transportelementen fernen Stellung in achsnormale Schlitze in dem Stapelrad eintauchen können. Eine solche raumsparende Lösung wäre nicht möglich, wenn anstelle der Andruckfinger ein zweiter Riementrieb vorgesehen wäre, der für das Sammeln der Banknoten zu einem Bündel in der Sammelstation von den Transportelementen weggeschwenkt werden müßte.

Für den Fall, daß aus irgendeinem Grunde der Ausgabevorgang abgebrochen werden muß oder daß ein bereits im Ausgabefach liegendes Banknotenbündel nicht entnommen wird und daher zurückgenommen werden muß, ist in dem Geldausgabeautomaten in der Regel eine Sammel- oder Rejectkassette vorgesehen, die in der Regel auch in derselben Richtung wie die Banknotenkassetten in den Tresor eingeführt bzw. aus diesem herausgenommen wird. Erfindungsgemäß ist die Sammelkassette auf Höhe des Sammeltransportes angeordnet, wobei die Einlaßöffnung nahe der Übergabestelle zwischen dem ersten und dem zweiten Transportabschnitt angeordnet ist. An der Übergabestelle sind eine Umlenkwalze und eine Weiche mit Umlenkfingern vorgesehen, die zwischen einer ersten Stellung, in der sie den Transportweg zwischen dem ersten Transportabschnitt und dem zweiten Transportabschnitt freigeben, und einer zweiten Stellung verschwenkbar sind, in der sie von dem zweiten Transportabschnitt rückwärts transportierte Banknoten zur Einlaßöffnung der Sammelkassette umlenken. Auf diese Weise wird mit einfachsten Mitteln und ohne zusätzliche Transportstrecken eine Möglichkeit geschaffen, die zurückgewiesenen oder zurückgenommenen Banknoten in die Sammelkassette zu transportieren.

Um einen sicheren Transport von einzelnen Banknoten und Banknotenbündeln unterschiedlicher Dicke in dem zweiten Transportabschnitt zu gewährleisten, umfaßt die Zwischentransportstrecke einen oberen und einen unteren Riementransport, deren Riemenrollen jeweils an einer Schwinge angeordnet sind, wobei die Schwingen in Richtung aufeinander vorgespannt, d.h. angefedert sind. Je nach Dicke des zu transportierenden Banknotenbündels werden die Riementransporte also mehr oder weniger auseinander gedrückt.

Bei der erfindungsgemäßen Lösung sind die Transportrichtungen des Zwischentransportes und des Horizontaltransportes zumindest annähernd rechtwinklig zueinander. Die Banknotenbündel müssen also beim Übergang vom Zwischentransport in den Horizontaltransport um einen relativ großen Winkel von unter Umständen mehr als 90° umgelenkt werden. Dabei kann ein Versatz der einzelnen Banknoten innerhalb des Bündels aufgrund ihres unterschiedlichen Abstandes von der Krümmungsachse der Umlenkfläche nicht vermieden werden. Dieser Versatz kann jedoch dadurch gering gehalten werden, daß die Horizontaltransportstrecke einen oberen und einen unteren Riementransport hat und daß die Riemen der unteren Riementransporte des Horizontaltransportes und des Zwischentransportes über koaxial zueinander gelagerte erste Umlenkrollen und die Riemen der oberen Riementransporte des Horizontaltransportes und des Zwischentransportes über koaxial zueinander gelagerte zweite Umlenkrollen geführt sind. Der Zwischentransport und der Horizontaltransport sind also jeweils tangential zur Umlenkfläche, d.h. einer Umlenkwalze gerichtet, sodaß die Banknoten des Banknotenbündels nicht über den gesamten Umlenkwinkel mit unterschiedlicher Umfangsgeschwindigkeit transportiert werden, was zu einer weiten Auffächerung des Bündels führen würde.

Vorzugsweise sind der Zwischentransport, der Horizontaltransport und die Verschlußeinrichtung an einem auf den Tresor aufsetzbaren dritten Rahmen angeordnet. Dadurch werden Justierprobleme an den Übergangsstellen zwischen den einzelnen Transporten bzw. dem Horizontaltransport und der Verschlußeinrichtung weitgehend vermieden. Die Montage des Gerätes wird dadurch vereinfacht und preiswerter.

Bei einer bevorzugten Ausführungsform der Erfindung ist die Verschlußeinrichtung von einer teilzylindrischen Klappe gebildet, die an dem dritten Rahmen um die Zylinderachse schwenkbar gelagert ist und deren Schwenkbewegung zwischen einer Öffnungs- und einer Schließstellung über eine Kurvenscheibe gesteuert wird. Vorzugsweise wird diese Kurvenscheibe von einem Schrittmotor über ein Untersetzungsgetriebe angetrieben. Einerseits kann die Verschlußklappe dadurch mit großer Kraft und somit zuverlässig und genau verschwenkt werden. Andererseits besteht die Möglichkeit, die Kraft, mit der die Verschlußklappe bewegt wird, dadurch zu begrenzen, daß der Schrittmotor beim Festhalten der Klappe in den Endstellungen derselben oder beim Auftreffen auf ein Hindernis Schritte verliert, d.h. einen Schlupf hat. Dies ist notwendig, um sicherzustellen, daß sich ein Benutzer nicht die Finger durch die sich schließende Klappe klemmen kann.

Weitere Merkmale und Vorteile der Erfindung sind in den weiteren Unteransprüchen und in der folgenden Beschreibung angegeben, welche in Verbindung mit den beigefügten Zeichnungen die Erfindung anhand von Ausführungsbeispielen erläutert. Es zeigen:
- Figur 1: einen schematischen Vertikalschnitt durch einen erfindungsgemäßen Geldausgabeautomat mit an der Vorderseite des Automaten angeordneter Tresortür,
- Figur 2: einen vergrößerten, die Sammelstation und den Zwischentransport zeigenden Ausschnitt aus der Darstellung in Figur 1 mit den Andruckelementen in ihrer Sammelstellung,
- Figur 3: eine der Figur 2 entsprechende Darstellung mit den Andruckelementen in ihrer Transportstellung,
- Figur 4: eine den Figuren 2 und 3 entsprechende Darstellung mit einer abgewandelten Ausführungsform des Bündeltransportes,
- Figur 5: einen schematischen Vertikalteilschnitt durch einen erfindungsgemäßen Geldausgabeautomaten mit Einschub der Kassetten von der Rückseite des Gerätes und
- Figur 6: eine vergrößerte schematische Schnittdarstellung der Verschlußeinrichtung und des Ausgabefaches.

Der in Figur 1 teilweise schematisch dargestellte Geldausgabeautomat umfaßt ein allgemein mit 10 bezeichnetes Gehäuse mit einer Frontseite 12, an der sich ein Bedienungspult 14 und eine von einem Bildschirm gebildete Anzeigeeinrichtung 16 befinden. In dem Gehäuse 10 eingeschlossen ist ein Tresor 18 mit einem Boden 20, einer Deckfläche 22 und Seitenwänden 24, von denen nur eine dargestellt ist. An seiner zur Vorderseite des Gehäuses 10 hinweisenden Seite hat der Tresor 18 eine Tür 26.

In den Tresor 18 sind auf nicht dargestellten Führungen ein erster Modulrahmen 28 und zweiter Modulrahmen 30 eingeschoben. In den zweiten Modulrahmen 30 kann eine Banknotenkassette 32 mit hochkant gestapelten Banknoten eingeführt werden. Der zweite Modulrahmen 30 enthält ferner eine Vereinzelungsvorrichtung 34 sowie einen die vereinzelten Banknoten nach oben fördernden Vertikaltransport 36, der sich über die Höhe des Modulrahmens 30 erstreckt.

Der erste Modulrahmen 28 enthält einen allgemein mit 38 bezeichneten Sammeltransport zur Übernahme der vereinzelten Banknoten von dem Vertikaltransport 36 und zur Bildung eines Banknotenbündels, wie dies anhand der Figuren 2 und 3 später noch näher erläutert wird, und dient zur Aufnahme einer Rejectkassette 40, in der Banknoten gesammelt werden, die wegen eines fehlerhaften und daher abgebrochenen Ausgabevorganges nicht ausgegeben werden oder zurückgenommen werden müssen, weil der Kunde das Banknotenbündel aus irgendeinem Grunde nicht entnommen hat.

Die Deckfläche des Tresors hat in einem mittleren Bereich eine Durchbrechung 42, durch die hindurch sich ein Zwischentransport 44 erstreckt, der mit dem Sammeltransport 38 an einer Übergabestelle 46 koppelbar ist und außerhalb des Tresors 18 mit einem Horizontaltransport 48 verbunden ist, welcher den Zwischentransport 44 mit einem an der Gehäusevorderseite 12 angeordneten Ausgabefach 50 verbindet. Das Ausgabefach 50 ist durch eine allgemein mit 52 bezeichnete Verschlußeinrichtung verschließbar.

Der Sammeltransport 38 umfaßt einen Doppelriementrieb 54 mit einem ersten Riemen 56, der über Rollen 58, 60 geführt ist, und mit einem zweiten Riemen 62, der über Rollen 64, 66 geführt ist. Das untere Ende des Doppelriementriebes 54 schließt sich an das obere Ende des Vertikaltransportes 36 an und übernimmt von diesem kommende einzelne Banknoten. Am oberen Ende des Doppelriementriebes 54 ist eine koaxial zur Rolle 60 gekrümmte Umlenkfläche 68 angeordnet, durch die von den beiden Riemen 56, 62 erfaßte einzelne Banknoten in Richtung auf ein Stapelrad 70 gelenkt werden. Das Stapelrad 70 und der Doppelriementrieb 54 sind so relativ zueinander angeordnet, daß die von der Umlenkfläche 68 umgelenkten Banknoten in Figur 3 annähernd horizontal und tangential zur Oberseite des Stapelrades 70 in dessen Fächer einlaufen. Von dem im Uhrzeigersinn rotierenden an sich bekannten Stapelrad 70 werden die erfaßten Banknoten, die in Figur 2 durch strichpunktierte Linien 72 wiedergegeben sind, zu einer allgemein mit 74 bezeichneten Ablage oder Sammelstation bewegt und zu einem Bündel 76 aufeinander gestapelt. Die Ablage umfaßt nebeneinander liegende Transportriemen 78, die über Rollen 80, 82 geführt sind und an denen Mitnehmer 84 befestigt sind, die in den Figuren 2 und 3 in ihrer unteren Stellung dargestellt sind. Die in einer Ebene liegenden Riemen 78 bilden eine Anlagefläche für die von dem Stapelrad 70 abgelegten Banknoten, wobei die Banknoten auf den Mitnehmern 84 aufstehen.

Den Transportriemen 78 sind untere Transportfinger 86 und obere Transportfinger 88 zugeordnet, die jeweils auf einer zu den Achsen der Rollen 80 und 82 parallelen Welle 90 bzw. 92 befestigt sind und zwischen einer in der Figur 2 dargestellten Sammelstellung und der in der Figur 3 dargestellten Transportstellung gegenläufig verschwenkbar sind, wie dies durch die Doppelpfeile A und B in Figur 2 angedeutet ist. Die Andruckfinger 86 tauchen dabei in ihrer in Figur 2 dargestellten Sammelstellung in achsnormale Schlitze in dem Stapelrad 70 ein. Die oberen Transportfinger 88 schließen dabei an ein Leitblech 89 an, das auch an dem Stapelrad 70 vorbeifliegende Banknoten sicher in die Ablage 74 leitet. Die Wellen 90 und 92 sind über Zahnsegmente 93 miteinander gekoppelt, sodaß sie von einem nicht dargestellten Motor her synchron und gegenläufig aus ihrer Transportstellung in ihre Sammelstellung verschwenkt werden können. Die Rückstellung in die Transportstellung erfolgt über eine Feder 94, die einerseits an einem an dem Modulrahmen 28 ausgebildeten Auge 96 und andererseits an einem mit den Andruckfingern 86 verbundenen Fortsatz 98 angreift.

Der aus den Transportriemen 78 und den Andruckfingern 86, 88 bestehende Bündeltransport transportiert das in der Ablage gebildete Banknotenbündel 76 in Richtung des Pfeiles C soweit nach oben, bis das Bündel 76 zuverlässig von dem Zwischentransport 44 erfaßt werden kann.

Der Zwischentransport 44 besteht aus einem Unterriementrieb 100 und einem Oberriementrieb 102. Die Riemen des Unterriementriebes 100 sind über untere Rollen 104 und obere Rollen 106 geführt. Die Riemen des Oberriementriebes 102 sind über untere Rollen 108 und obere Rollen 110 geführt. Die Rollen 104, 106 und 108, 110 sind jeweils auf einer Schwinge 112 bzw. 114 gelagert, die ihrerseits um die Drehachse 116 der Rollen 106 bzw. die Drehachse 118 der Rollen 110 schwenkbar an einem Rahmen 120 gelagert sind. Die Schwingen 112 und 114 sind durch Druckfedern 122 bzw. 124 gegeneinander gespannt, sodaß die Riementriebe 100 und 102 eng aneinander anliegen, durch ein Banknotenbündel jedoch auseinandergedrängt werden können.

Die Umlenkrollen 106 und 110 des Unterriementriebes 100 bzw. des Oberriementriebes 102 bilden gleichzeitig Umlenkrollen für einen Unterriementrieb 126 bzw. einen Oberriementrieb 128 des Horizontaltransportes 48, dessen Riemen ferner um Rollen 130 bzw. 132 laufen, die nahe der Ausgabeöffnung 134 des Ausgabefaches 50 angeordnet sind.

Sämtliche dargestellten Riementriebe werden von Elektromotoren über nicht dargestellte Getriebe bewegt, wobei zumindest der Riementrieb 78 des Bündeltransportes, die Riementriebe 100 und 102 des Zwischentransportes 44 und die Riementriebe 126, 128 des Horizontaltransportes 48 in ihrer Laufrichtung umkehrbar sind.

Im Bereich der Übergabestelle 46 zwischen dem Bündeltransport und dem Zwischentransport 44 befindet sich eine Weiche 136, bestehend aus einer Reihe von nebeneinander angeordneten Umlenkfingern 138, die koaxial zur Welle 140 der Umlenkrollen 82 des Transportriemens 78 schwenkbar angeordnet sind und synchron mit der Verstellung der Andruckfinger 86, 88 zwischen einer in Figur 3 dargestellten Durchlaßstellung und einer in Figur 2 dargestellten Umlenkstellung verschwenkt werden können. Die Verstellung erfolgt dabei über den auch die Andruckfinger 86, 88 verstellenden Antrieb. In der Durchlaßstellung gemäß Figur 3 geben die Umlenkfinger 138 den Weg für das in der Sammelstation gebildete Banknotenbündel in Richtung auf den Zwischentransport 44 frei. In der in Figur 2 dargestellten Umlenkstellung lenken sie ein Banknotenbündel, das von dem Zwischentransport 44 rückwärts transportiert wird in eine Einlaßöffnung 142 der Sammelkassette 40 um.

Die Ausgabeöffnung 134 im Ausgabefach 50 wird durch eine teilzylindrische Klappe 144 verschlossen, die mit zwei Schwenkarmen 146 an dem Rahmen 120 um die Zylinderachse 148 schwenkbar gelagert ist. Mit zumindest einem Schwenkarm 146 ist ein Betätigungshebel 150 verbunden, der an seinem freien Ende einen Zapfen 152 trägt. Dieser Zapfen greift in eine Steuernut 154 einer Kurvenscheibe 156, die ebenfalls an dem Rahmen 120 drehbar gelagert ist und durch einen Schrittmotor 158 über ein Getriebe 160 verstellt werden kann. Die Steuernut 154 verändert über ihre Länge hin ihren Abstand von der Drehachse der Kurvenscheibe 156. Durch den in der Steuernut 154 gleitenden Zapfen 152 wird bei einer Drehung der Kurvenscheibe 156 der Betätigungshebel 150 und damit auch die Verschlußklappe 144 verschwenkt. An ihren Enden hat die Steuernut 154 jeweils einen konzentrischen Abschnitt, der verhindert, daß der Zapfen 152 beim Versuch, die Verschlußklappe 144 von außen zu verstellen, die Kurvenscheibe 156 verdreht. Damit ist die Verschlußklappe 144 durch Selbsthemmung gegen Manipulation gesichert.

Während der Modul 28 aus dem Tresor 18 herausziehbar ist, ist der Rahmen 120, welcher den aus dem Zwischentransport 44 und dem Horizontaltransport 48 bestehenden zweiten Transportabschnitt zusammen mit der Verschlußeinrichtung 52 enthält, auf dem Tresor 18 stationär angeordnet. Dies kann zu Stellungstoleranzen zwischen dem Bündeltransport, der an dem Modulrahmen 28 angeordnet ist, und dem Zwischentransport 44 führen. Diese Stellungstoleranzen werden ebenfalls durch die federnd gelagerten Schwingen 112, 114 des Zwischentransportes 44 ausgeglichen.

Die unteren Riemenrollen 108 stützen sich direkt auf durchmessergroßen Umlenkrollen 161 ab, die oberhalb der Einlaßöffnung 142 des Sammelbehälters 40 an dem Modulrahmen 28 drehbar gelagert sind.

Der relativ große Umlenkwinkel zwischen dem Zwischentransport 44 und dem Horizontaltransport 48 führt zu einem Versatz bei dickeren Banknotenpaketen. Unvermeidbar ist der geometrische Versatz von 2 π x s, wobei s die Paket- oder Bündeldicke bezeichnet. Läge der Oberriemen bei der gesamten Umlenkung um die Rollen 106 an der radial äußeren Banknote des Bündels an, würde diese über ihre gesamte Höhe mit der langsamen Umfangsgeschwindigkeit transportiert und damit der Versatz maximal groß. Dies wird dadurch vermieden, daß die Riemen der oberen Riementriebe des Zwischentransportes 44 und des Horizontaltransportes 48 jeweils tangential an den Umlenkrollen 106 anliegen, sodaß die Umlenkzone in dem Winkel zwischen den beiden oberen Riementrieben frei ist.

Die soweit beschriebene Vorrichtung arbeitet folgendermaßen:

Die von der Vereinzelungsvorrichtung 34 abgezogenen Banknoten werden von dem Vertikaltransport 36 dem Doppelriementrieb 54 zugeführt und laufen von diesem in das Stapelrad 70 ein, von dem sie auf der Ablage gesammelt werden. Nach dem Verschwenken der Andruckfinger 86 und 88 aus der in der Figur 2 dargestellten Sammelstellung in die in der Figur 3 wiedergegebene Andruckstellung werden die Mitnehmer 84 von dem Transportriemen 78 nach oben bewegt und nehmen das gebildete Banknotenbündel mit. Synchron zur Aufwärtsbewegung wird der Zwischentransport 44 aktiviert. Er übernimmt das Banknotenbündel 76 und führt es dem Horizontaltransport 48 zu, der es bis in das Ausgabefach transportiert, wobei es noch von dem Horizontaltransport 48 gehalten wird. Das An- und Abschalten der verschiedenen Transporte wird durch Lichtschranken geregelt, welche durch die Vorlauf- und Nachlaufkanten der Banknoten gesteuert werden. Der Verschluß wird geöffnet und das Geld in Entnahmeposition positioniert. Sollte das Geld nach einer festgelegten Zeit nicht entnommen worden sein, wird der Geldrückzug eingeleitet. Dazu werden Andruck- und Leitfinger in die Sammelstellung gemäß Figur 2 geschwenkt. Die mit den Andruckfingern gekoppelte Weiche 136 geht in die in der Figur 3 dargestellte Rückgabeposition. Die großen Umlenkrollen 161 über der Öffnung 142 der Sammelkassette 40 werden ebenfalls rückwärts angetrieben und unterstützen den Einzug der Banknoten in die Sammelkassette 40 mit Hilfe eines Einzugantriebes 162.

Bei Unregelmäßigkeiten in der Vereinzelung der Scheine, z.B. Doppelabzügen wird ein Sammelreject veranlaßt. Hierbei wird das auf der Ablage gesammelte Banknotenbündel ebenfalls in die Sammelkassette gefahren. Das Bündel wird dabei soweit in den Zwischentransport 44 geschoben, daß die Weiche 136 sicher umgeschaltet werden kann. Dann werden die Banknoten wie beim Geldrückzug in die Sammelkassette 40 transportiert.

Figur 4 zeigt eine Ausführungsvariante, die sich von der in den Figuren 1 bis 3 dargestellten Ausführungsform nur durch die Art der Transportelemente des Bündeltransportes unterscheidet. Anstelle von Transportriemen 78 sind hier nebeneinander angeordnete Stangen 164 vorgesehen, an denen die Mitnehmer 84 befestigt sind und die auf ihrer Rückseite jeweils eine Zahnstange 166 tragen, welche über Zahnräder 168 angetrieben werden. Auf diese Weise können die Mitnehmer 84 zwischen der in der Figur 4 mit ausgezogenen Linien wiedergegebenen oder der durch strichpunktierte Linien wiedergegebenen Stellung auf und ab verstellt werden.

Figur 5 zeigt in einem schematischen Ausschnitt eine Ausführungsvariante, die sich von der in den Figuren 1 bis 4 dargestellten Ausführungsform dadurch unterscheidet, daß der Tresor 18 mit allen Einschüben 28, 30 und der den Horizontaltransport 48 und den Zwischentransport 44 tragende Rahmen 120 um 180° relativ zueinander vertauscht wurden. Das führt dazu, daß die Tür 26 des Tresors 18 nun auf der Rückseite des Gerätegehäuses 10 liegt und somit die Modulrahmen 28 und 30 bzw. die Kassetten 32 und 40 von der Rückseite des Gerätes her in den Tresor eingeschoben werden können. Dies bedingt eine geringfügige Änderung der Lage des Zwischentransportes 44 relativ zum Horizontaltransport 48. Im übrigen bleiben jedoch alle sonstigen Elemente unverändert. Damit kann in Anpassung an Kundenwünsche der Geldausgabeautomat aus im wesentlichen denselben Elementen entweder als Gerät für den Frontladebetrieb oder als Gerät für den Ladebetrieb von der Rückseite aus montiert werden.

Dadurch, daß der Horizontaltransport 48 zusammen mit weiteren Einheiten (z.B. einer nur schematisch angedeuteten Steuereinrichtung 170) des Geldausgabeautomaten, die nicht im Tresor 18 untergebracht werden müssen, in dem Aufbau oberhalb des Tresors 18 nebeneinander angeordnet werden kann, bleibt die Gesamthöhe des Geldausgabeautomaten relativ niedrig, sodaß sich das Gerät auch als Tischgerät eignet.

## Patentansprüche

1. Geldausgabeautomat, umfassend
- einen gerätefesten Tresor (18) zur Aufnahme mindestens einer auswechselbaren, von einer Seite in den Tresor (18)einschiebbaren Banknotenkassette (32) und einer Vereinzelungsvorrichtung (34) zum Abziehen der Banknoten (72) aus der Banknotenkassette (32),
- eine Sammelstation zum Sammeln der aus der Banknotenkassette (32) abgezogenen Banknoten (72) zu einem Bündel,
- ein oberhalb des Tresors (18) angeordnetes, durch eine Verschlußeinrichtung verschließbares Banknoten-Ausgabefach (50),
- eine Transporteinrichtung zum Transport der Banknoten von der Vereinzelungsvorrichtung (34) zum Ausgabefach (50), wobei
∗ der Tresor (18) in seiner Deckfläche (22) eine Durchbrechung (42) zum Durchtritt der Transporteinrichtung hat,
∗ die Transporteinrichtung einen sich innerhalb des Tresors (18) bis zu einer Übergabestelle (46) nahe der Durchbrechung (42) erstreckenden ersten Transportabschnitt (36, 38) mit einem sich an die Vereinzelungseinrichtung (34) anschließenden, sich auf der der Einschubseite für die mindestens eine Banknotenkassette (32) gegenüberliegenden Seite des Tresors (18) über die Höhe der Banknotenkassette (32) erstreckenden Vertikaltransport (36) aufweist,
∗ die Transporteinrichtung einen zweiten Transportabschnitt mit einer sich durch die Durchbrechung (42) erstreckenden Zwischentransportstrecke (44) und einem mindestens annähernd parallel zur Deckfläche (22) des Tresors (18) gerichteten Horizontaltransport (48) umfaßt, der sich von der Übergabestelle (46) bis zum Ausgabefach (50) erstreckt,
- eine Steuereinrichtung zur Steuerung der Vereinzelungs- und der Transporteinrichtung und ein Bedienungsfeld (14, 16) mit Betätigungselementen zur Betätigung der Steuereinrichtung,
dadurch **gekennzeichnet,**
- daß die Durchbrechung (42) in einem mittleren Bereich der Deckfläche (22) des Tresors (18) angeordnet ist,
- daß der erste -im Tresor (18) angeordnete- Transportabschnitt einen sich an den Vertikaltransport (36) anschließenden Sammeltransport (38) zum Sammeln der aus der Banknotenkassette (32) einzeln abgezogenen Banknoten (72) zu einem Bündel in der Sammelstation und einen Bündeltransport (78, 84, 86, 88) umfaßt, der sich von der Sammelstation bis zur Übergabestelle (46) erstreckt,
- daß der Sammeltransport (38) ein Stapelrad (70) umfaßt, das oberhalb der mindestens einen Banknotenkassette (32) in einem Bereich zwischen dem Vertikaltransport (36) und der Zwischentransportstrecke (44) angeordnet ist,
- daß der Sammeltransport (38) einen Doppelriementrieb (54) umfaßt, der sich von dem Vertikaltransport (36) annähernd über die Höhe des Stapelrades (70) erstreckt und an seinem oberen Ende eine Umlenkfläche (68) hat derart, daß die Banknoten (72) von dem Doppelriementrieb (54) mindestens annähernd parallel zu einer horizontalen Tangente an das Stapelrad (70) in dieses eingeführt werden.

2. Geldausgabeautomat nach Anspruch 1, dadurch **gekennzeichnet,** daß der Bündeltransport parallel zueinander angeordnete Transportelemente (78; 164) umfaßt, die mit Mitnehmern (84) verbunden sind und zusammen mit diesen eine Ablage zum Sammeln der von dem Stapelrad (70) abgegebenen Banknoten (72) bilden, und daß den Transportelementen (78; 164) Andruckfinger (86, 88) zugeordnet sind, die zwischen einer Sammelstellung, in der sie die Ablage für die Bildung eines Banknotenstapels (76) freigeben, und einer Andruckstellung verstellbar sind, in der sie parallel zu der Bewegungsbahn der Transportelemente (78; 164) gerichtet sind und das gebildete Banknotenbündel (76) gegen die Transportelemente (78; 164) drücken. ,

3. Geldausgabeautomat nach Anspruch 2, dadurch **gekennzeichnet,** daß die oberen Transportfinger (88) in ihrer Sammelstellung an ein oberhalb des Stapelrades (70) angeordnetes Leitblech (89) anschließen, das an dem Stapelrad (70) vorbeifliegende Banknoten in die Ablage (74) leitet.

4. Geldausgabeautomat nach Anspruch 2 oder 3, dadurch **gekennzeichnet,** daß obere und untere Andruckfinger (88, 86) vorgesehen sind, die jeweils um eine obere bzw. untere parallel zur Ablageebene gerichtete Schwenkachse (92, 90) gegenläufig verschwenkbar sind.

5. Geldausgabeautomat nach einem der Ansprüche 2 bis 4, dadurch **gekennzeichnet,** daß die Transportelemente von Transportriemen (78) gebildet sind, die über Antriebsrollen (80, 82) geführt sind.

6. Geldausgabeautomat nach einem der Ansprüche 2 bis 4, dadurch **gekennzeichnet**, daß die Transportelemente von Zahnstangen (164, 166) gebildet sind, die über Antriebszahnräder (168) verstellbar sind.

7. Geldausgabeautomat nach einem der Ansprüche 1 bis 6, dadurch **gekennzeichnet,** daß auf Höhe des Sammeltransportes (38) eine Sammelkassette (40) zur Rücknahme nicht ausgegebener Banknoten (72) angeordnet ist, deren Einlaßöffnung (142) nahe der Übergabestelle (46) zwischen dem ersten und dem zweiten Transportabschnitt angeordnet ist, und daß an der Übergabestelle (46) eine Umlenkwalze (161) und eine Weiche mit Umlenkfingern (138) angeordnet ist, die zwischen einer ersten Stellung, in der sie den Transportweg zwischen dem ersten Transportabschnitt und dem zweiten Transportabschnitt freigeben, und einer zweiten Stellung verschwenkbar sind, in der sie von dem zweiten Transportabschnitt rückwärts transportierte Banknoten (72) zur Einlaßöffnung (142) der Sammelkassette (40) umlenken.

8. Geldausgabeautomat nach einem der Ansprüche 1 bis 7, dadurch **gekennzeichnet,** daß die Zwischentransportstrecke (44) einen oberen und einen unteren Riementransport (102, 100) hat, deren Riemenrollen (108, 110; 104, 106) jeweils an einer Schwinge (114, 112) angeordnet sind, wobei die Schwingen (114, 112) in Richtung aufeinander zu vorgespannt sind.

9. Geldausgabeautomat nach Anspruch 8, dadurch **gekennzeichnet,** daß die Horizontaltransportstrecke (48) einen oberen und einen unteren Riementransport (128, 126) hat und daß die Riemen der unteren Riementransporte (126, 100) der Horizontaltransportstrecke (48) und der Zwischentransportstrecke (44) über koaxial zueinander gelagerte erste Umlenkrollen (106) und die Riemen der oberen Riementransporte (128, 102) der Horizontaltransportstrecke (48) und der Zwischentransportstrecke (44) über koaxial zueinander gelagerte zweite Umlenkrollen (110) geführt sind.

10. Geldausgabeautomat nach einem der Ansprüche 1 bis 9, dadurch **gekennzeichnet**, daß der Sammeltransport (38) und der Bündeltransport (78, 84, 86, 88) an einem in den Tresor (18) einschiebbaren ersten Modulrahmen (28) angeordnet sind.

11. Geldausgabeautomat nach Anspruch 10, dadurch **gekennzeichnet,** daß die Sammelkassette (40) in den ersten Modulrahmen (28) einschiebbar ist.

12. Geldausgabeautomat nach einem der Ansprüche 1 bis 11, dadurch **gekennzeichnet,** daß die Vereinzelungseinrichtung (34) und der Vertikaltransport (36) an einem in den Tresor (18) einschiebbaren zweiten Modulrahmen (30) angeordnet sind.

13. Geldausgabeautomat nach Anspruch 12, dadurch **gekennzeichnet,** daß die Banknotenkassette (32) in den zweiten Modulrahmen (30) einschiebbar ist.

14. Geldausgabeautomat nach einem der Ansprüche 12 oder 13, dadurch **gekennzeichnet,** daß die Zwischentransportstrecke (44), die Horizontaltransportstrecke (48) und die Verschlußeinrichtung (52) an einem auf den Tresor (18) aufsetzbaren dritten Rahmen (120) angeordnet sind.

15. Geldausgabeautomat nach Anspruch 14, dadurc**h gekennzeichnet,** daß die Verschlußeinrichtung (52) eine teilzylindrische Klappe (144) umfaßt, die an dem dritten Rahmen (120) um die Zylinderachse (148) schwenkbar gelagert ist und deren Schwenkbewegung zwischen einer Öffnungs- und einer Schließstellung über eine Kurvenscheibe (156) gesteuert wird.

16. Geldausgabeautomat nach Anspruch 15, dadurc**h gekennzeichnet,** daß die Kurvenscheibe (156) von einem Schrittmotor (158) über ein Untersetzungsgetriebe (160) angetrieben wird.

17. Geldausgabeautomat nach Anspruch 15 oder 16, dadurch **gekennzeichnet**, daß die Verschlußklappe (144) mit einem Hebel (150) verbunden ist, der einen in eine Steuernut (154) der Kurvenscheibe (156) eingreifenden Zapfen (152) trägt, und daß die Steuernut (154) an ihren Enden jeweils einen konzentrischen Abschnitt hat, der verhindert, daß der Zapfen (152) bei einer an der Verschlußklappe (144) angreifenden äußeren Kraft die Kurvenscheibe (156) verstellt.

## Claims

1. Automatic cash dispenser, made up
- of an integral safe (18) for receiving at least one exchangeable banknote cassette (32), which can be pushed into the safe (18) from one side, and a separating device (34) for drawing off the banknotes (72) out of the banknote cassette (32),
- of a collecting station for collecting those banknotes (72) which have been drawn off out of the banknote cassette (32) in order thus to form a bundle,
- of a banknote-dispensing compartment (50), which is arranged above the safe (18) and can be closed by a closure device,
- of a conveying device for conveying the banknotes from the separating device (34) to the dispensing compartment (50), it being the case
* that, in its top surface (22), the safe (18) has an aperture (42) for the through-passage of the conveying device,
* that the conveying device has a first conveying section (36, 38), which extends, within the safe (18), to a transfer location (46) in the vicinity of the aperture (42) and which has a vertical conveyor (36), which adjoins the separating device (34) and, on that side of the safe (18) which is located opposite the side at which the at least one banknote cassette (32) is pushed in, extends over the height of the banknote cassette (32),
* that the conveying device has a second conveying section, having an intermediate conveying path (44), which extends through the aperture (42), and having a horizontal conveyor (48), which is directed at least approximately parallel to the top surface (22) of the safe (18) and extends from the transfer location (46) to the dispensing compartment (50),
- of a control device for controlling the separating and the conveying device and a control panel with actuating elements for actuating the control device,
characterized in that
- the aperture (42) is arranged in a central region of the top surface (22) of the safe (18),
- the first transporting section - which is arranged in the safe (18) - is made up of a collecting conveyor (38), which adjoins the vertical conveyor (36) and is intended for collecting those banknotes (72) which have been drawn individually out of the banknote cassette (32) in order thus to form a bundle in the collecting station, and of a bundle conveyor (78, 84, 86, 88), which extends from the collecting station to the transfer location (46),
- the collecting conveyor (38) is made up of a stacking wheel (70) which is arranged above the at least one banknote cassette (32), in a region between the vertical conveyor (36) and the intermediate conveying path (44),
- the collecting conveyor (38) is made up of a double belt drive (54) which extends from the vertical conveyor (36) approximately over the height of the stacking wheel (70) and, at its top end, has a deflecting surface (68) such that the banknotes (72) are introduced, by the double belt drive (54), into the stacking wheel (70) at least approximately parallel to a horizontal tangent to said stacking wheel.

2. Automatic cash dispenser according to Claim 1, characterized in that the bundle conveyor is made up of conveying elements (78; 164) which are arranged parallel to one another, are connected to carry-along elements (84) and, together with the latter, form a set-down means for collecting the banknotes (72) which have been discharged from the stacking wheel (70), and in that the conveying elements (78; 164) are assigned pressure-exerting fingers (86, 88) which can be adjusted between a collecting position, in which they release the set-down means so that a banknote stack (76) can be formed, and a pressure-exerting position, in which they are directed parallel to the movement path of the conveying elements (78; 164) and force the banknote bundle (76) against the conveying elements (78; 164).

3. Automatic cash dispenser according to Claim 2, characterized in that, in their collecting position, the top transporting fingers (88) adjoin a guide plate (89) which is arranged above the stacking wheel (70) and directs into the set-down means (74) banknotes which fly past the stacking wheel (70).

4. Automatic cash dispenser according to Claim 2 or 3, characterized in that top and bottom pressure-exerting fingers (88, 86) are provided, and these may respectively be pivoted, in opposite directions, about a top and bottom pivot pin (92, 90) directed parallel to the set-down plane.

5. Automatic cash dispenser according to one of Claims 2 to 4, characterized in that the conveying elements are formed by conveying belts (78) which are guided over drive rollers (80, 82).

6. Automatic cash dispenser according to one of Claims 2 to 4, characterized in that the conveying elements are formed by toothed racks (164, 166) which can be adjusted via driving gear wheels (168).

7. Automatic cash dispenser according to one of Claims 1 to 6, characterized in that arranged level with the collecting conveyor (38) is a collecting cassette (40) which is intended for retrieving non-dispensed banknotes (72) and of which the inlet opening (142) is arranged in the vicinity of the transfer location (46) between the first and the second conveying sections, and in that arranged at the transfer location (46) are a deflecting roller (161) and a diverter with deflecting fingers (138), which can be pivoted between a first position, in which they release the conveying path between the first conveying section and the second conveying section, and a second position, in which they deflect to the inlet opening (142) of the collecting cassette (40) those banknotes (72) which have been conveyed back by the second conveying section.

8. Automatic cash dispenser according to one of Claims 1 to 7, characterized in that the intermediate conveying path (44) has a top and a bottom belt conveyor (102, 100), of which the belt rollers (108, 110; 104, 106) are each arranged on a rocker (114, 112), the rockers (114, 112) being prestressed toward one another.

9. Automatic cash dispenser according to Claim 8, characterized in that the horizontal conveying path (48) has a top and a bottom belt conveyor (128, 126), and in that the belts of the bottom belt conveyors (126, 100) of the horizontal conveying path (48) and of the intermediate conveying path (44) are guided over first deflecting rollers (106), which are mounted coaxially with respect to one another, and the belts of the top belt conveyors (128, 102) of the horizontal conveying path (48) and of the intermediate conveying path (44) are guided over second deflecting rollers (110), which are mounted coaxially with respect to one another.

10. Automatic cash dispenser according to one of Claims 1 to 9, characterized in that the collecting conveyor (38) and the bundle conveyor (78, 84, 86, 88) are arranged on a first modular frame (28), which can be pushed into the safe (18).

11. Automatic cash dispenser according to Claim 10, characterized in that the collecting cassette (40) can be pushed into the first modular frame (28).

12. Automatic cash dispenser according to one of Claims 1 to 11, characterized in that the separating device (34) and the vertical conveyor (36) are arranged on a second modular frame (30), which can be pushed into the safe (18).

13. Automatic cash dispenser according to Claim 12, characterized in that the banknote cassette (32) can be pushed into the second modular frame (30).

14. Automatic cash dispenser according to either of Claims 12 or 13, characterized in that the intermediate conveying path (44), the horizontal conveying path (48) and the closure device (52) are arranged on a third frame (120), which can be positioned on the safe (18).

15. Automatic cash dispenser according to Claim 14, characterized in that the closure device (52) comprises a partially cylindrical flap (144) which is mounted on the third frame (120) so as to be pivotable about the cylinder pin (148) and of which the pivot movement between an open position and a closed position is controlled via a cam plate (156).

16. Automatic cash dispenser according to Claim 15, characterized in that the cam plate (156) is driven by a stepping motor (158) via a reduction gear mechanism (160).

17. Automatic cash dispenser according to Claim 15 or 16, characterized in that the closure flap (144) is connected to a lever (150) which bears a peg (152) which engages in a control groove (154) of the cam plate (156), and in that, at each of its ends, the control groove (154) has a concentric section which prevents the peg (152) from adjusting the cam plate (156) if an external force acts on the closure flap (144).

## Revendications

1. Distributeur automatique de billets, comprenant
- un coffre-fort (18) solidaire de l'appareil, destiné à recevoir au moins une cassette (32) interchangeable de billets de banque, pouvant être insérée par un côté dans le coffre-fort (18), et un dispositif (34) de déliassage pour retirer les billets (72) de banque de la cassette (32) de billets,
- un poste de regroupement pour regrouper en une liasse les billets (72) de banque retirés de la cassette (32) de billets,
- un casier (50) de délivrance de billets, disposé au-dessus du coffre-fort (18) et pouvant être fermé par un dispositif de fermeture,
- un dispositif de transport pour transporter les billets de banque du dispositif (34) de déliassage au casier (50) de délivrance,
∗ le coffre-fort (18) possédant dans sa face (22) supérieure une brèche (42) pour le passage du dispositif de transport,
∗ le dispositif de transport comportant un premier tronçon (36, 38) de transport, s'étendant jusqu'à un point (46) de remise à proximité de la brèche (42) et pourvu d'un transporteur (36) vertical, se raccordant au dispositif (34) de déliassage et s'étendant sur la hauteur de la cassette (32) de billets sur le côté du coffre-fort (18) qui est opposé au côté d'insertion de la ou des cassettes (32) de billets,
∗ le dispositif de transport comportant un deuxième tronçon de transport, pourvu d'un parcours (44) de transport intermédiaire s'étendant dans la brèche (42), et d'un transporteur (48) horizontal, dirigé au moins à peu prés parallèlement à la face (22) supérieure du coffre-fort (18) et s'étendant depuis le point (46) de remise jusqu'au casier (50) de délivrance,
- un dispositif de commande pour commander le dispositif de déliassage et de transport, et un pupitre (14, 16) de commande pourvu d'éléments d'actionnement pour l'actionnement du dispositif de commande,caractérisé
- en ce que la brèche (42) est disposée dans une région médiane de la face (22) supérieure du coffre-fort (18),
- en ce que le premier tronçon de transport - disposé dans le coffre-fort (18) comprend un transporteur (38) de regroupement, se raccordant au transporteur (36) vertical et destiné à regrouper les billets (72) de banque individuellement retirés de la cassette (32) de billets en une liasse au poste de regroupement, et un transporteur (78, 84, 86, 88) de liasse, qui s'étend depuis le poste de regroupement jusqu'au point (46) de remise,
- en ce que le transporteur (38) de regroupement comprend une roue (70) d'empilage, qui est disposée au-dessus de la ou des cassettes (32) de billets dans une région située entre le transporteur (36) vertical et le parcours (44) de transport intermédiaire,
- en ce que le transporteur (38) de regroupement comprend une transmission (54) par courroie double, qui s'étend depuis le transporteur (36) vertical environ sur la hauteur de la roue (70) d'empilage et qui possède à son extrémité supérieure une face (68) déflectrice de telle sorte que les billets (72) de banque sont introduits par la transmission (54) par courroie double dans la roue (70) d'empilage au moins environ parallèlement à une tangente horizontale à cette dernière.

2. Distributeur automatique de billets suivant la revendication 1, caractérisé en ce que le transporteur de liasse comprend des éléments (78 ; 164) transporteurs disposés parallèlement entre eux, qui sont reliés à des entraîneurs (84) et forment conjointement avec ces derniers un réceptacle pour regrouper les billets (72) de banque délivrés par la roue (70) d'empilage, et en ce que des doigts (86, 88) presseurs sont associés aux éléments (78 ; 164) transporteurs, doigts qui peuvent être déplacés entre une position de regroupement, dans laquelle ils libèrent le réceptacle pour la formation d'une pile (76) de billets, et une position de pression, dans laquelle ils sont orientés parallèlement à la voie de déplacement des éléments (78 ; 164) transporteurs et pressent la liasse (76) formée de billets contre les éléments (78 ; 164) transporteurs.

3. Distributeur automatique de billets suivant la revendication 2, caractérisé en ce que les doigts (88) supérieurs de transport se raccordent, dans leur position de regroupement, à une tôle (89) de guidage qui est disposée au-dessus de la roue (70) d'empilage et dirige dans le réceptacle (74) les billets de banque passant au large de la roue (70) d'empilage.

4. Distributeur automatique de billets suivant la revendication 2 ou 3, caractérisé en ce qu'il est prévu des doigts (88) presseurs supérieurs et des doigts (86) presseurs inférieurs, qui sont respectivement pivotants en sens contraires autour d'un axe (92, 90) supérieur ou inférieur de pivotement, orienté parallèlement au plan du réceptacle.

5. Distributeur automatique de billets suivant l'une des revendications 2 à 4, caractérisé en ce que les éléments transporteurs sont formés par des courroies (78) transporteuses, qui passent sur des poulies (80, 82) d'entraînement.

6. Distributeur automatique de billets suivant l'une des revendications 2 à 4, caractérisé en ce que les éléments transporteurs sont formés par des crémaillères (164, 166), qui peuvent être déplacées au moyen de pignons (168) d'entraînement.

7. Distributeur automatique de billets suivant l'une des revendications 1 à 6, caractérisé en ce qu'une cassette (40) de regroupement est disposée à hauteur du transporteur (38) de regroupement pour reprendre les billets (72) de banque non délivrés, cassette dont l'ouverture (142) d'admission est disposée à proximité du point (46) de remise entre le premier et le deuxième tronçon de transport, et en ce qu'un cylindre (161) de renvoi et un aiguillage pourvu de doigts (138) déflecteurs sont disposés au point (46) de remise, doigts qui peuvent être pivotés entre une première position, dans laquelle ils libèrent la voie de transport entre le premier tronçon de transport et le deuxième tronçon de transport, et une deuxième position, dans laquelle ils dévient les billets (72) de banque, transportés en arrière par le deuxième tronçon de transport, vers l'ouverture (142) d'admission de la cassette (40) de regroupement.

8. Distributeur automatique de billets suivant l'une des revendications 1 à 7, caractérisé en ce que le parcours (44) de transport intermédiaire possède un transporteur (102) supérieur à courroie et un transporteur (100) inférieur à courroie, dont les poulies (108, 110; 104, 106) de courroie sont respectivement disposées sur une bielle (114, 112) oscillante, les bielles (114, 112) oscillantes étant précontraintes l'une vers l'autre.

9. Distributeur automatique de billets suivant la revendication 8, caractérisé en ce que le parcours (48) de transport horizontal possède un transporteur (128) supérieur à courroie et un transporteur (126) inférieur à courroie, et en ce que les courroies des transporteurs (126, 100) inférieurs à courroie du parcours (48) de transport horizontal et du parcours (44) de transport intermédiaire passent sur des premières poulies (106) de renvoi montées coaxialement entre elles, tandis que les courroies des transporteurs (128, 102) supérieurs à courroie du parcours (48) de transport horizontal et du parcours (44) de transport intermédiaire passent sur des deuxièmes poulies (110) de renvoi montées coaxialement entre elles.

10. Distributeur automatique de billets suivant l'une des revendications 1 à 9, caractérisé en ce que le transporteur (38) de regroupement et le transporteur (78, 84, 86, 88) de liasse sont disposés sur un premier bâti (28) modulaire pouvant être inséré dans le coffre-fort (18).

11. Distributeur automatique de billets suivant la revendication 10, caractérisé en ce que la cassette (40) de regroupement peut être insérée dans le premier bâti (28) modulaire.

12. Distributeur automatique de billets suivant l'une des revendications 1 à 11, caractérisé en ce que le dispositif (34) de déliassage et le transporteur (36) vertical sont disposés sur un deuxième bâti (30) modulaire pouvant être inséré dans le coffre-fort (18).

13. Distributeur automatique de billets suivant la revendication 12, caractérisé en ce que la cassette (32) de billets peut être insérée dans le deuxième bâti (30) modulaire.

14. Distributeur automatique de billets suivant la revendication 12 ou 13, caractérisé en ce que le parcours (44) de transport intermédiaire, le parcours (48) de transport horizontal et le dispositif (52) de fermeture sont disposés sur un troisième bâti (120) pouvant être posé sur le coffre-fort (18).

15. Distributeur automatique de billets suivant la revendication 14, caractérisé en ce que le dispositif (52) de fermeture comprend un volet (144) en forme de cylindre partiel, qui est monté à pivotement autour de l'axe (148) du cylindre sur le troisième bâti (120) et dont le mouvement de pivotement est commandé entre une position d'ouverture et une position de fermeture au moyen d'un disque (156) à came.

16. Distributeur automatique de billets suivant la revendication 15, caractérisé en ce que le disque (156) à came est entraîné par un moteur (158) pas à pas par l'intermédiaire d'une transmission (160) démultiplicatrice.

17. Distributeur automatique de billets suivant la revendication 15 ou 16, caractérisé en ce que le volet (144) de fermeture est relié à un levier (150), qui porte un tenon (152) s'engageant dans une rainure (154) de commande du disque (156) à came, et en ce que la rainure (154) de commande possède à ses extrémités une partie concentrique respective, qui empêche que le tenon (152) déplace le disque (156) à came lorsqu'une force extérieure agit sur le volet (144) de fermeture.
